# EUROPÄISCHE PATENTSCHRIFT

(11) **EP 0 646 283 B1**
(45) Veröffentlichungstag und Bekanntmachung des Hinweises auf die Patenterteilung: **22.01.1997**
(21) Anmeldenummer: 93911733.9
(22) Anmeldetag: 03.05.1993
(51) Int. Cl.: H01J 33/04, H01J 5/18

(54) **ELEKTRONENSTRAHLAUSTRITTSFENSTER**
ELECTRON BEAM EXIT WINDOW
FENETRE DE SORTIE POUR FAISCEAU ELECTRONIQUE

(30) Priorität: 15.06.1992 DE 4219562
(43) Veröffentlichungstag der Anmeldung: 05.04.1995
(73) Patentinhaber: FRAUNHOFER-GESELLSCHAFT ZUR FÖRDERUNG DER ANGEWANDTEN FORSCHUNG E.V., 80636 München (DE)
(72) Erfinder: ROEDER, Olaf, D-8054 Dresden (DE); SEYFERT, Ulf, D-8051 Dresden (DE); PANZER, Siegfried, D-8021 Dresden (DE)
(86) Internationale Anmeldenummer: DE9300402
(87) Internationale Veröffentlichungsnummer: WO9326032

(56) Entgegenhaltungen:
- DE-A- 2 501 885
- US-A- 4 855 587
- IEEE TRANS. ON PLASMA SCIENCE Bd. 19, Nr. 5, Oktober 1991, Seiten 846 - 849 R.SHURTER ET AL. 'Performance improvements with advanced design foils in high-current electron beam diodes'
- NUCL. INSTRUM. AND METH. IN PHYS. RESEARCH Bd. A303, 1991, Seiten 63 - 68 M.J.BORDEN ET AL. 'Long-life carbon-fiber-supported carbon stripper foils'

## Beschreibung

Die Erfindung betrifft ein Elektronenstrahlaustrittsfenster, über das der in einem evakuierten Elektronenstrahler erzeugte Elektronenstrahl in einen Raum höheren Druckes, vorzugsweise an Atmospharendruck, herausgeführt wird. Derartige Strahlaustrittsfenster, auch Lenardfenster genannt, werden hauptsächlich in Elektronenstrahlanlagen verwendet, mit denen ein Elektronenstrahlprozeß, wie z. B. eine Elektronenstrahlpolymerisation, in einem auf Atmosphärendruck befindlichen Raum erfolgt. Dabei kann der Elektronenstrahl sowohl als Axialstrahl erzeugt und mittels Scanner über das Strahlaustrittsfenster bewegt werden als auch als band- oder flächenförmig erzeugter Elektronenstrahl durch das Strahlaustrittsfenster geführt werden.

Es sind verschieden gestaltete Einrichtungen zum Austritt von Elektronenstrahlen an freie Atmosphäre bekannt. Die einfachsten Ausführungen bestehen aus einer dünnen, gasundurchlässigen Folie, welche den Strahlerzeugungsraum vakuumdicht von der freien Atmosphäre trennt. Diese Folien sind vorzugsweise aus Aluminium, Titan oder Beryllium-Legierungen. Beim Durchtritt des Elektronenstrahles wird die Folie infolge unvermeidlicher Wechselwirkung zwischen dem Elektronenstrahl und dem Folienwerkstoff erwärmt. Die Folien müssen der Druckdifferenz standhalten, dürfen aber nicht zu dick sein, um einerseits die Energieverluste des auszuschleusenden Elektronenstrahls und andererseits die Höhe der Verlustleistung, die aus der Folie abzuführen ist, zu begrenzen, so daß die Folienerwärmung innerhalb einer vom Folienwerkstoff tolerierbaren Temperatur verbleibt (US-A-3 222 558). Zur Wärmeabführung dient im einfachsten Fall eine Gasströmung.

Es ist weiterhin bekannt, mehrere dünne Folien im Abstand in Strahlrichtung hintereinander so anzuordnen, daß einzelne, gegen den Strahlerzeugungsraum und die Atmosphäre abgedichtete Räume entstehen. Durch diese Räume wird ein Kühlgas derart geleitet, daß sich zwischen dem Strahlerzeugungsraum und der Atmosphäre die Druckdifferenz auf die einzelnen Räume aufteilt, indem der mittlere statische Druck von Raum zu Raum zunimmt. Die Summe der Dicken der einzelnen Folien entspricht mindestens der Dicke einer Folie eines Strahlaustrittsfensters mit nur einer Folie (DD-PS 102 511; US-A-3 162 749). Da die minimal mögliche Foliendicke durch die Herstellbarkeit vakuumdichter Folien begrenzt ist, und sich die Absorption der Einzelfolien summiert, liegen hier die Absorptionsverluste sehr hoch, vor allem, wenn mit relativ geringer Beschleunigungsspannung gearbeitet wird. Hinzu kommt der Nachteil, daß die notwendige große Wölbung der Folien, insbesondere im Fensterrandbereich, zu höheren Absorptionsraten aufgrund des geneigten Strahleinfalls führt.

Weitere bekannte Lösungen bestehen darin, daß zur Begrenzung der Zugspannungen in der Folie mechanische Stützkonstruktionen verwendet werden. Die Aussparungen in diesen Stützkonstruktionen sind eng aneinander und z. T. nach der Vakuumseite konisch so verlaufend angeordnet, daß die die Folie stützenden Stege zwischen den Aussparungen vakuumseitig spitz auslaufen (DD-A-207 521, DE-A-18 00 663). Dadurch werden die Elektronen, die auf die Flächen der Stützkonstruktion auftreffen, ohne vollständigen Energieverlust reflektiert und treten danach zumindest teilweise aus dem Fenster aus. Selbst eine derart gestaltete Stützkonstruktion hat jedoch den Mangel, daß die Minderung der effektiven Elektronendurchtrittsfläche und damit der zusätzliche, durch die Stützkonstruktion bedingte Leistungsverlust des Elektronenstrahls 30 % und mehr betragen kann. Hinzu kommt als weiterer Nachteil, daß die thermische Belastung der Stützkonstruktion sehr hoch ist und folglich hohe Anforderungen an die Wärmeleitung und Wärmeabführung gestellt werden. Häufig verwendet man kühlwasserdurchflossene Stützkonstruktionen) die aber größere Stützlamellen erfordern, was sich durch den daraus resultierenden Schattenwurf nachteilig auf die Homogenität des hinter dem Fenster liegenden Bestrahlungsfeldes auswirken kann (DE-A-19 18 358).

Es wurde weiterhin versucht, die genannten Mängel von Stützkonstruktionen dadurch zu mindern, daß neben einer besonderen geometrischen Gestaltung die strahlbeaufschlagten Flächen poliert und mit Elementen hoher Ordnungszahlen beschichtet werden (EP-A-0 195 153). Auch diese Maßnahmen können jedoch besagte Mängel nicht grundsätzlich vermeiden. Hinzu kommt, daß eine solche Ausführung der Stützkonstruktion sehr aufwendig ist.

Alle genannten Lösungen, die eine Stützkonstruktion enthalten, haben gemeinsam den Nachteil, daß die Abstände zwischen dem Strahlaustrittsfenster und dem Bestrahlungsgut vergrößert werden müssen, um den Einfluß des Lamellenquerschnitts auf die Homogenität des Bestrahlungsfeldes zu verringern. Damit ergeben sich jedoch erhöhte Verluste in der Gasstrecke zwischen Austrittsfenster und Bestrahlungsgut, was sich besonders bei relativ niedrigen Beschleunigungsspannungen nachteilig auf die verfügbare Bestrahlungstiefe und Dosisleistungsdichte auswirkt.

Der Erfindung liegt die Aufgabe zugrunde, ein Elektronenstrahlaustrittsfenster der eingangs genannten Art zu schaffen, welches ohne eine massive wassergekühlte Stützkonstruktion auskommt, eine geringe Leistungsabsorption aufweist, besonders auch für Elektronenstrahlen relativ geringer Beschleunigungsspannung geeignet und einfach herstellbar ist.

Erfindungsgemäß wird die Aufgabe nach den Merkmalen des Anspruches 1 gelost. Weitere Ausgestaltungen sind in den Unteransprüchen beschrieben.

Die Abstützung der Metallfolie durch das aus hochwarmfesten Faserbündeln gebildete Stützgitter sowie die Belastung der Faserbündel auf Zugspannung gestatten eine Querschnittsminimierung der Stützgitterkonstruktion und damit eine wesentliche Reduzierung der Strahlverluste im Strahlaustrittsfenster. Die Verwendung von Kohlenstoffaserbundeln für das Stützgitter ist aufgrund der geringen elastischen Dehnung und des geringen Temperaturausdehnungskoeffizienten besonders vorteilhaft. Die Gewährleistung eines auch unter Belastung etwa kreisförmigen Querschnitts der Faserbündel erfolgt z. B. durch Verdrillen der Filamente. Die Verwendung von Faserbündeln aus einem hochwarmfesten Werkstoff ermöglicht die Aufrechterhaltung eines hohen Temperaturgradienten über dem Stützgitter in Strahlrichtung sowie die Abführung eines wesentlichen Teiles der im Stützgitter absorbierten Strahlleistung durch Wärmestrahlung. Bei Verwendung einer Metallfolie aus Titan und Kohlenstoffaserbündeln als Stützgitter ist es zweckmaßig, die Metallfolie auf der Vakuumseite mit einer Sperrschicht, vorzugsweise aus Titanoxid, zu versehen, um chemische Reaktionen zwischen dem Werkstoff des Stützgitters und der Metallfolie zu vermeiden. Eine ähnliche Sperrschicht kann auch auf der Druckseite der Folie zweckmäßig sein, um die unerwünschte Eindiffusion der gasförmigen Kontaktpartner der Metallfolie zu vermeiden.

Die Faserbündel bilden mit dem Befestigungsrahmen einen Winkel ungleich 90°. Durch eine geeignete Anpassung dieses Winkels an die Fensterbreite, den Abstand der Faserbündel untereinander und die Leistungsdichteverteilung des Elektronenstrahles wird auf dem bewegten Bestrahlungsgut die Bestrahlungshomogenität verbessert. Die Metallfolie kann auch auf der Druckseite in bekannter Weise durch eine Gasströmung, vorzugsweise in Richtung der Faserbündel, gekühlt werden.

Das erfindungsgemäße Strahlenaustrittsfenster ist besonders für relativ niederenergetische Elektronenstrahlen und geringe Distanz zwischen Strahlaustrittsfenster und Bestrahlungsgut geeignet.

An einem Ausführungsbeispiel wird die Erfindung näher erläutert. In den zugehörigen Zeichnungen zeigen:
**Fig. 1**: eine Draufsicht auf einen Rahmen mit Stützgitter eines Elektronenstrahlaustrittsfensters,
**Fig. 2**: einen Schnitt durch ein Elektronenstrahlfenster,
**Fig. 3**: einen Teilschnitt (stark vergrößert) durch ein Faserbündel mit der Metallfolie.

Das Elektronenstrahlaustrittsfenster gemäß Fig. 1 und 2 besteht aus dem Rahmen 1 mit der Öffnung 2 für den Strahlaustritt, deren Bereich durch ein Stützgitter 3, bestehend aus Faserbündeln 4 aus Kohlenstoff, abgedeckt ist. Die Faserbündel 4 sind in Nuten 5 stoffschlüssig durch Auffüllen von Gießharz 6 verankert. Auf dem Rahmen 1 ist eine auf dem Stützgitter 3 aufliegende Metallfolie 7 aus Titan aufgeklebt. Die Faserbündel 4 des Stützgitters 3 sind zur Verbesserung der Homogenität der Bestrahlung in einem Winkel *α <* 90° zum Schenkel des Rahmens 1 angeordnet.
Der Rahmen 1 hat auf der Gegenseite des Stützgitters 3 eine Dichtfläche 8, die an dem Elektronenstrahlerzeuger (nicht gezeichnet) vakuumdicht anliegt.
Zur Begrenzung der Zugspannung in den Faserbündeln 4 haben diese einen Durchhang h. Unter Wirkung der anliegenden Druckdifferenz legt sich die Metallfolie 7 an das Stützgitter 3 an. Zur Gewährleistung einer annähernden Kreisform der Faserbündel 4 auch unter der Belastung durch die Metallfolie 7 sind die Faserbündel 4 verdrillt.

Im Ausschnitt Fig. 3 ist dargestellt, daß die aus dem Elektronenstrahlerzeuger austretenden Elektronenstrahlen 9 sowohl auf die Metallfolie 7 als auch auf die Faserbündel 4 des Stützgitters 3 auftreffen. Während die Elektronenstrahlen 9 die Metallfolie 7 unter Energieverlust durchdringen, wird die auf das Faserbündel 4 auftreffende Strahlleistung nahezu vollständig von diesem absorbiert und in Wärme umgesetzt. Der Bildungsort der Wärme ist, abhängig von der Elektronenenergie, auf die strahlseitige Peripherie 10 des Faserbündels 4 begrenzt. Bedingt durch die schlechte Wärmeleitung über dem Querschnitt des Faserbündels 4 und der auf der Druckseite durch einen Gasstrom gekühlten Metallfolie 5 entsteht über dem Querschnitt ein hoher Temperaturgradient. Dadurch wird ein Großteil der in den Faserbündeln 4 absorbierten Leistung in der Gegenrichtung 11 zu den Elektronenstrahlen 9 abgestrahlt. Die vergleichsweise gute Wärmeleitung der Metallfolie 7 hat zur Folge, daß die an den einzelnen Fasern des Faserbündels 4 anliegende Metallfolie 7 über ihrem Querschnitt eine etwa konstante Temperatur besitzt.

Auf der Metallfolie 7 ist beidseitig eine Sperrschicht 12 aus Titanoxid aufgebracht, um chemische Reaktionen zwischen dem Stützgittermaterial sowie den gasförmigen Reaktionspartnern und der Metallfolie zu reduzieren.

## Patentansprüche

1. Elektronenstrahlaustrittsfenster, bestehend aus einem Rahmen zum vakuumdichten Anschluß an den Elektronenstrahlerzeuger, einer vakuumdichten, für den Elektronenstrahl durchlässigen Metallfolie und einer Stützkonstruktion für die Metallfolie, **dadurch gekennzeichnet**, daß auf der Metallfolie (7) vakuumseitig aufliegend ein Stützgitter (3) aus Faserbündeln (4), die aus einem hochwarmfesten Werkstoff bestehen, angeordnet ist, daß das Stützgitter (3) in den Rahmen (1) gespannt ist und daß die Metallfolie (7) auf dem Rahmen (1) vakuumdicht angeordnet ist.

2. Einrichtung nach Anspruch 1, **dadurch gekennzeichnet**, daß die Faserbündel (4) aus Kohlenstoff-Filamenten bestehen, die verdrillt sind.

3. Einrichtung nach Anspruch 1 und/oder 2, dadurch gekennzeichnet, daß die Faserbündel (4) mit Kohlenstoff gebunden sind.

4. Einrichtung nach Anspruch 1, **dadurch gekennzeichnet**, daß die Faserbündel (4) stoffschlüssig und/oder formschlüssig mit definiertem Durchhang mit dem Rahmen (1) verbunden sind.

5. Einrichtung nach Anspruch 4, **dadurch gekennzeichnet,** daß die Faserbündel (4) in im Rahmen (1) eingebrachte Nuten (5) eingelegt sind, die danach vorzugsweise mit Gießharz (6) verschlossen sind.

6. Einrichtung nach mindestens einem der Ansprüche 1 bis 5, **dadurch gekennzeichnet**, daß die Faserbundel (4) parallel zueinander verlaufend oder kreuzweise im Rahmen (1) angeordnet sind.

7. Einrichtung nach Anspruch 6, **dadurch gekennzeichnet**, daß die Faserbündel (4) in einem Winkel α ungleich 90° zur Kante des Rahmens (1) verlaufen.

8. Einrichtung nach mindestens einem der Ansprüche 1 bis 7, **dadurch gekennzeichnet,** daß der Rahmen (1) aus kohlenstoffaserverstärktem Kohlenstoff (CFC) hergestellt ist.

9. Einrichtung nach mindestens einem der Ansprüche 1 bis 7, **dadurch gekennzeichnet**, daß der Rahmen (1) aus Metall hergestellt ist.

10. Einrichtung nach mindestens einem der Ansprüche 1 bis 9, **dadurch gekennzeichnet,** daß der Rahmen (1) so ausgebildet und mit Dichtflächen oder Dichtelementen verbunden ist, daß er gleichzeitig dichtendes Bauelement ist.

11. Einrichtung nach mindestens einem der Ansprüche 1 bis 10, **dadurch gekennzeichnet,** daß die Metallfolie (7) aus Titan oder einer Titanlegierung hergestellt ist.

12. Einrichtung nach mindestens einem der Ansprüche 1 bis 11, **dadurch gekennzeichnet,** daß auf den Oberflächen der Metallfolie (7) als Diffusionssperre wirkende Sperrschichten (12) aufgebracht sind.

13. Einrichtung nach Anspruch 12, **dadurch gekennzeichnet,** daß bei Faserbündeln (4) aus Kohlenstoff und Metallfolie (7) aus Titan die Sperrschicht (12) aus Titanoxid ist.

14. Einrichtung nach mindestens einem der Ansprüche 1 bis 13, **dadurch gekennzeichnet,** daß die Metallfolie (7) auf den Rahmen (1) vakuumdicht aufgeklebt ist.

15. Einrichtung nach Anspruch 14, **dadurch gekennzeichnet**, daß der Klebebereich durch eine Abdeckung vor dem Eintritt von Rückstreuelektronen geschützt ist.

16. Einrichtung nach mindestens einem der Ansprüche 1 bis 15, **dadurch gekennzeichnet**, daß im Bereich der Druckseite der Metallfolie (7) Mittel zur Erzeugung eines Kühlgasstromes angeordnet sind.

## Claims

1. An electron beam exit window, consisting of a frame for vacuum-tight attachment to the electron beam generator, a vacuum-tight metal foil which is permeable to the electron beam and a support structure for the metal foil, characterized in that a support grating (3) of fibre bundles (4) is arranged bearing on the vacuum side of the metal foil (7), consisting of a highly heat resistant material, in that the support grating (3) is tensioned in the frame (1) and in that the metal foil (7) is arranged vacuum-tight on the frame (1).

2. A device according to claim 1, characterized in that the fibre bundles (4) consist of carbon filaments which are twisted.

3. A device according to claim 1 and/or 2, characterized in that the fibre bundles (4) are bound with carbon.

4. A device according to claim 1, characterized in that the fibre bundles (4) are attached to the frame (1) with a defined sag by a material bond or by interlocking.

5. A device according to claim 4, characterized in that the fibre bundles (4) are laid in grooves (5) formed in the frame (1) and which are thereafter sealed preferably with cast resin (6).

6. A device according to at least one of claims 1 to 5, characterized in that the fibre bundles (4) run parallel to one another or cross in the frame (1).

7. A device according to claim 6, characterized in that the fibre bundles (4) run at an angle *a* other than 90° to the edge of the frame (1).

8. A device according to at least one of claims 1 to 7, characterized in that the frame (1) is made from carbon fibre reinforced carbon (CFC).

9. A device according to at least one of claims 1 to 7, characterized in that the frame (1) is made from metal.

10. A device according to at least one of claims 1 to 9, characterized in that the frame (1) is so formed and connected to sealing surfaces or sealing elements that it is simultaneously a sealing component.

11. A device according to at least one of claims 1 to 10, characterized in that the metal foil (7) is made from titanium or a titanium alloy.

12. A device according to at least one of claims 1 to 11, characterized in that barrier coatings (12) acting as a diffusion barrier are applied to the surfaces of the metal foil (7).

13. A device according to claim 12, characterized in that the barrier coating (12) is titanium dioxide in the case of fibre bundles (4) of carbon and a metal foil (7) of titanium.

14. A device according to at least one of claims 1 to 13, characterized in that the metal foil (7) is bonded vacuum tight on to the frame (1).

15. A device according to claim 14, characterized in that the bonded region is protected by a covering from entry of back-scattered electrons.

16. A device according to at least one of claims 1 to 15, characterized in that means for creating a cooling gas flow are arranged in the region of the pressure side of the metal foil (7).

## Revendications

1. Fenêtre de sortie pour faisceaux électroniques composée d'un cadre pour fermer de manière étanche au vide le générateur de faisceau électronique, une feuille métallique perméable aux faisceaux électroniques, étanche au vide et une structure de soutien pour la feuille métallique,
caractérisée en ce que
la feuille métallique (7) est prévue de manière à s'appuyer du côté du vide sur une grille de soutien (3) formée de cordons de fibres (4), en une matière très réfractaire, et la grille de soutien (3) est tendue par rapport au cadre (1) et la feuille métallique (7) est placée de manière étanche au vide sur le cadre (1).

2. Installation selon la revendication 1,
caractérisée en ce que
les cordons de fibres (4) sont des filaments de carbone en torsion.

3. Installation selon la revendication 1 et/ou 2,
caractérisée en ce que
les cordons de fibres (4) sont liés avec du carbone.

4. Installation selon la revendication 1,
caractérisée en ce que
les cordons de fibres (4) sont reliés par une liaison par la matière et/ou par la forme au cadre (1) en laissant une certaine flèche.

5. Installation selon la revendication 4,
caractérisée en ce que
les cordons de fibres (4) sont placés dans des rainures (5) réalisées dans le cadre (1) et ces rainures sont fermées alors de préférence avec de la résine coulée (6).

6. Installation selon au moins l'une des revendications 1 à 5,
caractérisée en ce que
les cordons de fibres (4) sont montés dans le cadre (1) de manière parallèle entre eux ou croisés.

7. Installation selon la revendication 6,
caractérisée en ce que
les cordons de fibres (4) font un angle α différent de 90° par rapport au bord du cadre (1).

8. Installation selon au moins l'une des revendications 1 à 7,
caractérisée en ce que
le cadre (1) est en une matière à base de carbone renforcée par des fibres de carbone (CFC).

9. Installation selon au moins l'une des revendications 1 à 7,
caractérisée en ce que
le cadre (1) est en métal.

10. Installation selon au moins l'une des revendications 1 à 9,
caractérisée en ce que
le cadre (1) est réalisé et est relié à des surfaces d'étanchéité ou des éléments d'étanchéité pour constituer en même temps un composant d'étanchéité.

11. Installation selon au moins l'une des revendications 1 à 10,
caractérisée en ce que
la feuille métallique (7) est en titane ou en alliage de titane.

12. Installation selon au moins l'une des revendications 1 à 11,
caractérisée en ce que
les surfaces de la feuille métallique (7) sont munies de couches barrière (12) constituant des barrières à la diffusion.

13. Installation selon la revendication 12,
caractérisée en ce que
pour des cordons de fibres (4) en carbone et une feuille métallique (7) en titane, la couche barrière (12) est en oxyde de titane.

14. Installation selon au moins l'une des revendications 1 à 13,
caractérisée en ce que
la feuille métallique (7) est collée de manière étanche au vide sur le cadre (1).

15. Installation selon la revendication 14,
caractérisée en ce que
la zone d'encollage est protégée contre la pénétration des électrons (10) percés par un cache.

16. Installation selon au moins l'une des revendications 1 à 15,
caractérisée en ce que
au niveau de la face de pression de la feuille métallique (7), il y a des moyens pour générer un courant de gaz de refroidissement.
